# EUROPÄISCHE PATENTSCHRIFT

(11) **EP 0 189 863 B1**
(45) Veröffentlichungstag und Bekanntmachung des Hinweises auf die Patenterteilung: **20.12.1989**
(21) Anmeldenummer: 86100945.4
(22) Anmeldetag: 24.01.1986
(51) Int. Cl.: F02M 61/14, F02M 69/00, F16L 21/02

(54) **Einspritzventil für gemischverdichtende Brennkraftmaschinen**
Injection valve for mixture compression internal combustion engines
Soupape d'injection pour moteurs à combustion interne à compression du mélange

(30) Priorität: 29.01.1985 DE 3502919
(43) Veröffentlichungstag der Anmeldung: 06.08.1986
(73) Patentinhaber: Bayerische Motoren Werke Aktiengesellschaft, 80788 München (DE)
(72) Erfinder: Gartner, Jurij, D-8034 Germering (DE)
(74) Vertreter: Bücken, Helmut

(56) Entgegenhaltungen:
- EP-A- 0 154 209
- DE-A- 2 815 249
- DE-A- 2 909 538
- GB-A- 2 024 316
- GB-A- 2 051 951
- US-A- 2 720 219

## Beschreibung

Die Erfindung betrifft ein Kraftstoffeinspritzventil der im Oberbegriff des Patentanspruchs 1 angegebenen Art.

Bei einem bekannten Einspritzventil (GB 2051 951 A) dieser Art wird der auf dem Mundstück des Einspritzventils angeordnete O-Ring beim Einstecken in die Wanddurchbrechung in der Saugrohrwand radial gepresst. Die Wanddurchbrechung weist hierzu üblicherweise einsteckseitig eine Fase auf, mittels der die Pressung des O-Ringes beim Einführen des Einspritzventils in die Wanddurchbrechung eingeleitet wird. Diese Fase ist aus baulichen Gründen im Bereich um die Wanddurchbrechung in der Regel in Einsteckrichtung relativ niedrig und unter einem relativ grossen Kegelwinkel ausgebildet. Dies ergibt am Übergang von der Wanddurchbrechung in der Fase eine relativ scharfe Kante, die bei einem zur Wanddurchbrechung aussermittig angesetzten Mundstück der Einspritzdüse zu einer Beschädigung des O-Ringes führen kann.

Diese Gefahr ist besonders gross bei der gleichzeitigen Montage mehrerer Einspritzventile an den Einzelsaugrohren einer Saugrohranlage, wenn die Einspritzventile kraftstoffversorgungsseitig an einer gemeinsamen Kraftstoffverteilerleitung angeordnet sind. Hierbei ist zur Geräuschentkoppelung zwischen den Einspritzventilen und der Kraftstoffverteilerleitung jeweils eine Steckanordnung mit zwischengeschaltetem Dichtring vorgesehen, ähnlich der vorbeschriebenen saugrohrseitigen Steckanordnung. Durch diese Steckanordnung ist jedes Einspritzventil im gewissen Ausmass relativ zur Kraftstoffverteilerleitung beweglich, so dass bei der gleichzeitigen Montage der Einspritzventile mit aussermittigen Positionen einiger Einspritzventile in ihren Aufnahmebohrungen zu rechnen ist.

Um hier Abhilfe zu schaffen, ist bereits in einer einen fingierten Stand der Technik darstellenden EP-A 0154209 (Art. 54(3)EPÜ) vorgeschlagen worden, auf dem freien Ende des Mundstückes eine Zentriervorrichtung anzuordnen. Diese hat sich als Zentrierhilfe gut bewährt, jedoch konnte auch sie nicht immer vermeiden, dass Beschädigungen des Dichtringes auftraten, insbesondere dann, wenn trotz Zentrierhilfe das Einspritzventil schräg angesetzt wurde und mit Gewalt in die Aufnahmebohrung gepresst wurde.

Der Erfindung liegt die Aufgabe zugrunde, ein Einspritzventil der gattungsgemässen Art dahingehend weiterzubilden, dass eine Beschädigung des Dichtringes während der Montage ausgeschlossen ist.

Diese Aufgabe wird duch die im Kennzeichen des Patentanspruchs 1 angegebenen Merkmale gelöst. Durch die erfindungsgemässe Hülse wird der Dichtring sowohl in der Zeit nach der Fertigstellung des Einspritzventiles bis zu seinem Einbau geschützt als auch während des Einbaus. Das Verschieben der Hülse und damit das Freigeben des Dichtringes wird erst beim Einbau des Einspritzventils bewerkstelligt. Der Schutz des Dichtringes bei der Montage wird dadurch erreicht, dass die Hülse aufgrund ihrer Aussenkontur eine Zentrierfunktion übernimmt. Dadurch wird auch das Ansetzen des Einspritzventils, insbesondere wenn mehrere Einspritzventile gleichzeitig eingebaut werden sollen, sehr stark erleichtert.

Durch die vorteilhafte Weiterbildung der Erfindung nach Anspruch 2 ist gewährleistet, dass beim Einbau des Einspritzventils der Dichtring leicht und beschädigungsfrei in die Wanddurchbrechung gleitet. Andererseits wird hierdurch das Einstecken des Einspritzventils nicht behindert.

Eine andere zweckmässige Weiterbildung der Erfindung nach Anspruch 3 hat den Vorteil, dass ohne weitere Hilfsmittel ein sicheres Halten der Hülse in der Zeit ermöglicht wird, in der das Einspritzventil noch nicht eingebaut ist. Insbesondere sind keine weiteren Hilfsmittel wie Klebestreifen, Klammern etc. erforderlich, um die Hülse bis zum Einbau des Einspritzventils als Schutz für den Dichtring zu benutzen.

Schliesslich wird es noch als zweckmässig angesehen, den Abschnitt mit kegelförmiger Aussenkontur am Ende der Hülse und die Fase der Wanddurchbrechung gemäss Anspruch 4 winkelmässig aufeinander abzustimmen.

Im folgenden wird die Erfindung anhand eines Ausführungsbeispieles näher dargestellt. Es zeigen:
Fig. 1 einen schematisierten Querschnitt bei Beginn des Einbauvorganges eines Einspritzventils;
Fig. einen schematischen Querschnitt durch ein eingebautes Einspritzventil mit der erfindungsgemässen Ausbildung.

In Fig. 1 ist schematisch der vordere Teil eines Einspritzventils 1 für eine nicht näher dargestellte, gemischverdichtende Brennkraftmaschine dargestellt. Es trägt auf seinem vorderen Mundstück 2 einen Dichtring 3, der vorzugsweise als O-Ring ausgebildet ist. Dieser stützt sich in axialer Richtung an einer Schulter 4 und 4.1 ab. Umschlossen wird der Dichtring 3 von einer Hülse 5, welche auf einem zylindrischen Abschnitt 6 des Einspritzventils 1 geführt ist.

Zur Halterung des Einspritzventils 1 in einem nur schematisch dargestellten Saugrohr 7 wird das Einspritzventil 1 mit seinem Mundstück 2 in eine Wanddurchbrechung 8 des Saugrohres 7 eingesteckt, wobei die Halterung des Einspritzventils 1 im wesentlichen durch den gepressten Dichtring 3 zwischen der Wanddurchbrechung 8 und dem Mundstück 2 erreicht wird. Die Wanddurchbrechung bzw. Aufnahmebohrung 8 weist einsteckseitig eine Fase 9 auf.

Die erfindungsgemäss vorgesehene Hülse 5 besitzt an ihrem vorderen Ende eine kegelförmige Aussenkontur 10, welche in einen zylindrischen Abschnitt 11 übergeht. Der Kegelwinkel ist hierbei gleich den doppelten Fasenwinkel, so dass die Hülse 5 gleichzeitig zur Zentrierung des Einspritzventils 1 während des Einsteckvorganges benutzt werden kann.

Die Innenkontur der Hülse 5 besteht aus drei Abschnitten, wobei zwei zylinderförmige Abschnitte 12 und 13 und ein konischer Abschnitt 14 vorgesehen sind. Der durchmessergrössere zylindrische Innenabschnitt 12 entspricht dabei in seinem Durchmesser dem Aussendurchmesser des zylindrischen Abschnittes 6 des Einspritzventils 1. Hierdurch wird die Hülse 5 beim Axialverschieben geführt.

Der zweite zylindrische Abschnitt 13 ist durchmesserkleiner als der Abschnitt 12 ausgeführt. Sein Durchmesser entspricht in etwa dem Aussendurchmesser des Dichtringes 3. Er ist jedoch geringfügig kleiner, so dass die Hülse 5 im unmontierten Zustand sicher von dem Dichtring 3 gehalten wird und diesen gegen Beschädigung und Verschmutzung schützt. Der Übergang zwischen den beiden zylindrischen Abschnitten 12 und 13 ist vorzugsweise ballig ausgeführt. Dies erleichtert das Aufschieben der Hülse auf das Einspritzventil.

An den durchmesserkleineren zylindrischen Abschnitt 13 schliesst sich der dritte Innenabschnitt 14 an, welcher konisch ausgebildet ist. Der kleinste Durchmesser des Konus ist geringfügig kleiner als der Innendurchmesser der Wanddurchbrechung 8. Dadurch wird erreicht, dass beim Einschieben des Einspritzventils 1 der Dichtring 3 nicht mit der innenliegenden Kante der Fase 9 in Kontakt gelangt und dadurch beschädigtwird.

In Fig. 2 ist das Einspritzventil 1 in seiner eingebauten Stellung dargestellt. Um von der Stellung in Fig. 1 nach Fig. 2 zu gelangen, wird das Einspritzventil 1 unter leichtem Druck axial verschoben. Hierbei wird der Dichtring 3 durch den konischen Abschnitt 14 gequetscht unter gleichzeitigem axialem Vorwärtsschieben durch die Schulter 4 in die Wanddurchbrechung 8. Hierdurch ist das Einspritzventil 1 gehalten, und gleichzeitig ist die Wanddurchbrechung 8 abgedichtet. Eine weitere Abdichtung nach aussen, und zwar hauptsächlich gegen Verschmutzung, bildet hierbei die Hülse 5, welche im eingebauten Zustand sich weiterhin mit ihrem kegligen Abschnittt 10 an der Fase 9 abstützt.

Beim Herausziehen des Einspritzventiles 1 wird die Hülse 5 durch Hand gegen die Fase 9 gedrückt. Der Dichtring 3 wird beim Herausziehen durch die Schulter 4.1 mitgenommen und gleitet nun wieder über den konischen Innenabschnitt 14 in die Hülse hinein. Eine Beschädigung durch die Kanten der Aufnahmebohrung bzw. der Fase 9 ist somit ausgeschlossen.

Das Festhalten der Hülse 5 beim Herausziehen des Einspritzventiles 1 von Hand kann dadurch vermieden werden, dass die Hülse 5 federbelastet ist und in die in Fig. 1 gezeigte Stellung durch die Feder gedrückt wird. Als Endanschlag kann ein radial angeordneter Stift auf dem zylindrischen Abschnitt 6 des Einspritzventils vorgesehen werden, der die Hülse über ein Langloch fü h rt.

## Patentansprüche

1. Einspritzventil (1) für die Saugrohreinspritzung bei gemischverdichtenden Brennkraftmaschinen, das einspritzseitig durch eine Steckverbindung mittels eines Mundstücks (2) in einer einsteckseitig mit einer Fase versehenen Wanddurchbrechung (8) im Saugrohr (7) unter Zwischenschaltung eines in einer Ringnut des Mundstückes (2) angeordneten gummielastischen Dichtrings (3) gehalten ist, dadurch gekennzeichnet, dass am freien Endbereich des Mundstücks (2) eine auf einem zylindrischen Abschnitt (6) des Einspritzventils (1) mit einem entsprechend zylindrischen Innenabschnitt (12) verschiebbare Hülse (5) angeordnet ist, die an ihrem vorderen einspritzseitigen Ende einen mit der Fase (9) an der Wanddurchbrechung (8) zusammenwirkenden Abschnitt (10) mit kegelförmiger Aussenkontur aufweist, und dass der Dichtring (3) in ausgebautem Zustand des Einspritzventils (1) von der in ihrer zur Einspritzseite hin vorgeschobenen ersten Endstellung festgehaltenen Hülse (5) umfasst und in eingebautem Zustand des Einspritzventils (1) von der in ihrer zurückgeschobenen zweiten Endstellung befindlichen Hülse .(5) freigegeben wird.

2. Einspritzventil nach Anspruch 1, dadurch gekennzeichnet, dass die Hülse (5) im Bereich des mit der kegelförmigen Aussenkontur versehenen Abschnitts (10) mit einem konischen Innenabschnitt (14) versehen ist, dessen kleinster Durchmesser geringfügig kleiner als der Durchmesser der Wanddurchbrechung (8) ist.

3. Einspritzventil nach Anspruch 2, dadurch gekennzeichnet, dass dem auf dem zylindrischen Abschnitt (6) des Einspritzventils (1) geführten zylindrischen Innenabschnitt (12) der Hülse (5) in Einsteckrichtung gesehen ein weiterer, in ausgebautem Zustand des Einspritzventils (1) mit dem Dichtring (3) zusammenwirkender zylindrischer Innenabschnitt (13) mit kleinerem Durchmesser nachgeordnet ist, der zum Zweck des Festhaltens der Hülse (5) in ihrer vorgeschobenen ersten Endstellung durch den Dichtring (3) den Aussendurchmesser desselben geringfügig unterschreitet.

4. Kraftstoffeinspritzventil nach Anspruch 3, dadurch gekennzeichnet, dass der halbe Kegelwinkel des mit der kegelförmigen Aussenkontur versehenen Abschnitts (10) am Ende der Hülse (5) dem Fasenwinkel der Fase (9) an der Wanddurchbrechung entspricht.

## Claims

1. An injection valve (1) for intake-pipe injection in mixture-compressing internal combustion engines, and secured at the injection side by a plug connection via a mouthpiece (2) in an aperture (8), chamfered in the insertion section, in the wall of the intake pipe (7) with interposition of an elastomeric sealing ring (3) disposed in an annular groove in the mouthpiece, characterised in that a sleeve (5) having a cylindrical inner portion (12) corresponding to and moving on a cylindrical portion (6) of the injection valve (1) is disposed on the free end region of the mouthpiece (2) and the front injection-side end of the sleeve has a portion (10) with a conical outer contour and cooperating with the chamfer (9) on the wall opening (8), and, when the injection valve (1) is dismounted, the sealing ring (3) is surrounding by the sleeve (5) which is held advanced towards the injection side in its first end position, whereas when the injection valve (1) is mounted, the sealing ring is released by the sleeve which is in its retracted second end position.

2. An injection valve according to claim 1, characterised in that the sleeve (5), in the region of the portion (10) having the conical outer contour, is provided with a conical inner portion whose minimum diameter is slightly smaller than the diameter of the wall opening (8).

3. An injection valve according to claim 2, characterised in that the cylindrical inner portion (12) of the sleeve guided on the cylindrical portion (6) of the injection valve (1) is followed, considered in the insertion direction, by a smaller-diameter second cylindrical inner portion (13) which cooperates with the sealing ring (3) when injection valve (1) is dismounted and which has an outer diameter slightly less than that of the sealing ring (3) so that the sealing ring can hold the sleeve (5) in its advanced first end position.

4. A fuel injection valve according to claim 3, characterised in that the half cone angle of the portion (10) having a conical outer contour at the end of the sleeve (5) is equal to the angle of the chamfer (9) on the wall opening.

## Revendications

1. Soupape d'injection (1) pour l'injection dans la tubulure d'aspiration de moteurs à combustion interne à compression du mélange, qui est maintenue du côté injection par un raccord enfon- çable au moyen d'une embouchure (2) dans une percée de paroi (8) de la tubulure d'aspiration (7) pourvue d'un chanfrein, avec intercalation d'un joint d'étanchéité en caoutchouc (3) disposé dans une rainure annulaire de l'embouchure (2), caractérisée en ce qu'il est disposé, dans la région d'extrémité libre de l'embouchure (2), un manchon (5) mobile sur une partie cylindrique de la soupape d'injection (1) avec un segment intérieur (12) cylindrique approprié, qui présente, à son extrémité antérieure du côté injection, un segment (10) avec un contour extérieur de forme conique, qui est associé au chanfrein (9) de la percée de la paroi et en ce que le joint d'étanchéité (3) est, à l'état démonté de la soupape d'injection (1), enserré par le manchon (5) maintenu dans sa première position extrême avancée du côté de t'injection, et est, à l'état monté de la soupape d'injection (1), dégagé du manchon (5) qui se trouve dans la deuxième position extrême reculée.

2. Soupape d'injection selon la revendication 1, caractérisée en ce que le manchon (5) est pourvu dans la région du segment (10) pourvu du contour extérieur conique d'un segment intérieur conique (14), dont le plus petit diamètre est légèrement inférieur au diamètre de la percée de paroi (8).

3. Soupape d'injection selon la revendication 2, caractérisée en ce qu'il est disposé à la suite du segment intérieur (12) cylindrique du manchon (5) guidé sur la partie cylindrique (6) de la soupape d'injection (1), en se plaçant dans le sens de l'enfoncement, un autre segment cylindrique (13) de plus petit diamètre qui, dans l'état démonté de la soupape d'injection (1), est associé au joint d'étanchéité (3) et qui, dans un but de maintien du manchon (5) dans sa position extrême avancée par le joint d'étanchéité (3), est légèrement inférieur au diamètre de celui-ci.

4. Soupape d'injection de carburant selon la revendication 3, caractérisée en ce que le demi-angle de cône du segment (10) pourvu du contour extérieur conique à l'extrémité du manchon (5) correspond à l'angle du chanfrein (9) de la percée de paroi.
